# EUROPÄISCHE PATENTSCHRIFT

(11) **EP 0 252 343 B1**
(45) Veröffentlichungstag und Bekanntmachung des Hinweises auf die Patenterteilung: **16.01.1991**
(21) Anmeldenummer: 87108703.7
(22) Anmeldetag: 16.06.1987
(51) Int. Cl.: H01H 49/00, H01H 50/34

(54) **Abgleichverfahren für ein elektromagnetisches Relais sowie ein mit diesem Verfahren abgleichbares Relais**
Method of adjusting an electromagnetic relay and a relay adjustable according to this method
Procédé d'ajustage pour un relais électromagnétique ainsi que relais ajusté selon ce procédé

(30) Priorität: 23.06.1986 DE 3620941
(43) Veröffentlichungstag der Anmeldung: 13.01.1988
(73) Patentinhaber: SIEMENS AKTIENGESELLSCHAFT, 80333 München (DE)
(72) Erfinder: Lüneburger, Klaus, Dipl.-Ing., D-1000 Berlin 45 (DE)

(56) Entgegenhaltungen:
- EP-A- 0 125 199
- DE-B- 1 232 638
- DE-C- 950 490
- US-A- 3 174 008
- US-A- 4 206 432

## Beschreibung

Die Erfindung betrifft ein Abgleichverfahren zur Einstellung der Schaltkenngrößen eines elektromagnetischen Relais, bei dem in einem Gehäuse mindestens ein flaches Polblech und ein dem Polblech mit einem vorgegebenen Luftspalt mit überlappenden Polflächen gegenüberstehender, federnder oder federnd gelagerter Anker angeordnet sind.

Außerdem bezieht sich die Erfindung auf ein entsprechend abgleichbares Relais.

Bei Relais mit federgelagertem Anker ist es meist erforderlich, die auf den Anker einwirkende Federkraft durch Biegen an der Feder zu verändern, um die gewünschten Kennwerte des Relais, also in der Regel die Spannungswerte, bei denen das Relais anspricht bzw. abfällt, in einen gewünschten Bereich zu bringen und dadurch alle möglichen Fertigungstoleranzen auszugleichen. Das Biegen an einer Ankerrückstellfeder ist aber nicht nur aufwendig, sondern verändert auch die Federeigenschaften, was sich beispielsweise auf die Lebensdauer auswirken kann.

Ist der Anker aber gleichzeitig Kontaktelement, wie dies bei Reed-Kontakten der Fall ist, so ist eine Einstellung der Ansprechwerte durch Biegen am Anker nur begrenzt möglich, da durch das Biegen auch der Kontaktabstand mit entsprechend unerwünschten Folgen verändert würde. Befinden sich zudem Anker und Polbleche in einem geschlossenen Kontaktraum, so ist die Möglichkeit einer Biegejustierung ohnehin nur bei besonderer Konstruktion und mit besonderen Verfahren möglich. So ist beispielsweise bei einem Mehrfachkontakt, wie er in der DE-OS 20 59 390 dargestellt ist, der Anker und seine Lagerfeder nach dem Schließen des Kontaktraums nicht mehr zugänglich. Erst nach der Fertigstellung des Kontaktes und seiner Einfügung in ein Relais können aber die Ansprech-bzw. Rückfallwerte kontrolliert und für einen gezielten Abgleich zur Kompensation von Fertigungstoleranzen ausgewertet werden.

Aufgabe der Erfindung ist es, ein Abgleichverfahren der eingangs genannten Art anzugeben, welches auch bei Ankerkontakten und in geschlossenen Kontakträumen anwendbar ist und mit welchem ein Abgleich der Kennwerte eines Relais nach dem Zusammenbau und somit zur Berücksichtigung aller Fertigungstoleranzen ermöglicht. Genauer gesagt soll mit diesem Verfahren eine Einstellung der Relaiskennwerte, insbesondere der Ansprech- und der Rückfallspannung des Relais, in einem engen Bereich ermöglicht werden. Außerdem soll mit der Erfindung ein für die Anwendung dieses Verfahrens geeignetes Relais angegeben werden.

Erfindungsgemäß wird die genannte Aufgabe bei einem Abgleichverfahren der eingangs genannten Art dadurch gelöst, daß zunächst nur das Polblech oder der Anker im Gehäuse fixiert wird, während das jeweils andere dieser Elemente in einem Führungsschlitz des Gehäuses unter Einhaltung des vorgegebenen Luftspaltes, jedoch parallel zu den Polflächen verschiebbar angeordnet, bleißt, daß durch schrittweises Verschieben des verschiebbaren Elementes der Überlappungsbereich der Polflächen verändert und dabei jeweils die Kennwerte für das Ansprechen und/oder Abfallen des Relais gemessen werden und daß das verschiebbare Element im Gehäuse fixiert wird, wenn die gemessenen Kennwerte in einem vorgegebenen Bereich liegen.

Bei dem erfindungsgemäßen Verfahren wird also weder der Anker noch die zur Ankerlagerung dienende Feder gebogen.

Vielmehr wird die Polfläche variiert, ohne daß dabei der Luftspalt-Abstand verändert wird. Da die bei der Erfindung vorgenommene Parallelverschiebung von polblech bzw.

Polblechen und Anker gegeneinander in Führungsschlitzen, und zwar in Längsrichtung der Polbleche bzw. des Ankers, vorgenommen wird, ist diese Art des Abgleichs auch in einem geschlossenen, wenn auch noch nicht völlig abgedichteten, Kontaktraum möglich. Solche Führungsschlitze können auch nachträglich in einfacher Weise abgedichtet werden.

In bevorzugter Weise ist die Erfindung auf ein Relais anwendbar, bei dem zwei Polbleche in einer gemeinsamen Ebene aneinander mit ihren freien Enden mit Abstand gegenüberstehend angeordnet werden und der Anker den freien Enden beider Polbleche unter Bildung je eines Überlappungsbereiches annähernd parallel gegenüberstehend angeordnet wird. In diesem Fall wird zweckmäßigerweise entweder eines oder beide Polbleche oder der Anker zunächst verschiebbar im Gehäuse angeordnet, nach der Montage in der erwähnten Weise verschoben und erst nach Erreichen der gewünschten Kennwerte des Relais fixiert.

In einer Ausgestaltung des erwähnten Brücken Kontaktre lais wird der Anker über einen federnden Träger gegenüber beiden Polblechen verschiebbar in dem Führungsschlitz des Gehäuses gelagert und nach Erreichen der gewünschten Kennwerte fixiert Dabei wird der Anker bzw der Träger vorzugsweise so im Gehäuse geführt daß eine Verschiebung nur in Richtung der Längsachse des Ankers und der Polbleche möglich ist Das bedeutet, daß jeweils die Überlappungsfläche zwischen dem Anker und einem ersten Polblech vergrößert und gleichzeitig die Überlappungsfläche zwischen dem Anker und dem zweiten Polblech verkleinert wird oder umgekehrt. Denkbar wäre aber auch, den Anker ouer zu der Längsrichtung der Polbleche verschiebbar zu machen, wobei dann eine gleichsinnige Veränderung derÜberlappungsflächen mit beiden Polblechen erreicht werden könnte.

Bei einer besonders bevorzugten Ausführungsform eines erfindungsgemäßen Relais wird das Polblech bzw. werden die Polbleche in einem ersten Gehäuseteil eingebettet, danach wird der federnde, den Anker tragende Träger in eine zwischen dem ersten Gehäuseteil und einem zweiten Gehäuseteil gebildete nut beim Zusammenfügen der beiden Gehäuseteile eingelegt, dann wird über die zusammengefügten Gehäuseteile eine Spulenwicklung aufgebracht, danach wird der Anker durch Verschieben des Trägers in der nut gegenüber den Polblechen verstellt, wobei jeweils die Ansprech- bzw. Rückfallspannung des Relais gemessen werden, und schließlich wird nach Erreichen der gewünschten Ansprech-bzw. Abfallspannung der Ankerträger durch Eingießen von flüssigem Kunststoff fixiert.

Ein Relais zur Anwendung des erfindungsgemäßen Verfahrens besitzt einen zweiteiligen, als Gehäuse dienenden Spulenkörper, wobei im Inneren des Spulenkörpers ein Kontaktraum durch muldenförmige Ausnehmungen in beiden Spulenkörperteilen gebildet ist, außerdem zwei in einer Ebene in den einen Spulenkörperteil eingebettete, mit ihren freien Enden im Kontaktraum einander gegenüberstehende Polbleche und einen flachen, über einen federnden Träger im Kontaktraum gelagerten Anker, sowie eine über beide Spulenkörperteile aufgebrachte Wicklung. Dabei sind beide Spulenkörperteile aus Kunststoff geformt, im Trennungsbereich zwischen den beiden Spulenkörperteilen ist zumindest an zwei gegenüberliegenden Seiten des Kontaktraums eine Nut ausgespart, in welcher der Ankerträger in vorgegebenem Abstand parallel zu der Ebene der Polbleche, jedoch innerhalb seiner Hauptebene mit Spiel, angeordnet ist, und der Ankerträger ist in der Nut durch zusätzliche Mittel fixiert.

In einer zweckmäßigen Ausführungsform besitzt der Ankerträger Rahmenform und ist in einer umlaufenden, zumindest in einer Richtung die Länge des Ankerträgers übersteigenden Nut angeordnet und fixiert, wobei der Anker an einer Zunge befestigt ist, welche sich von einer Seite des Rahmens nach innen erstreckt. Der Anker kann aber in einer modifizierten Ausführungsform nur mit einem Teil eines Rahmens oder nur einem Steg gehalten werden. Zusätzlich kann der Ankerträger einen angeformten Justiersteg aufweisen, welcher sich vom Ankerträger in Richtung zur Spulenkörperaußenseite erstreckt und zumindest vor der Fixierung des Ankerträgers von außen zugänglich ist.

Die Erfindung wird nachfolgend an Ausführungsbeispielen anhand der Zeichnung näher erläutert. Es zeigen
Fig. 1 und 2 eine schematische Darstellung des erfindungsgemäßen Abgleichverfahrens,
Fig. 3 ein elektromagnetisches Relais zur Anwendung des erfindungsgemäßen Abgleichverfahrens in perspektivischer, teilweise geschnittener Darstellung,
Fig. 4 einen Ankerträger mit Anker und einen Gehäuseteil des Relais von Fig. 3,
Fig. 5 und 6 eine weitere Ausführungsform eines Ankerträgers mit Anker in Seitenansicht und Draufsicht.

In den Fig. 1 und 2 ist schematisch der erfindungsgemäße Abgleich eines Relais gezeigt. Bei einem derartigen Relais sind zwei Polbleche 6 und 7 in einer Ebene zueinander in einem Gehäuse angeordnet, während ein Anker 8 parallel zu den beiden Polblechen über einen federnden Träger 9 ebenfalls in dem Gehäuse gehalten ist. In Fig. 1 ist der Brücken-Anker 8 so angeordnet, daß er sich mit den Enden beider Polbleche 6 und 7 um die gleiche Länge a überlappt, so daß - bei gleicher Breite der Teile gleichgroße Luftspaltflächen zwischen dem Anker 8 einerseits und jedem der Polbleche 6 und 7 andererseits gebildet sind. Selbst wenn aber die Luftspaltflächen genau festgelegt sind, können die Ansprechwerte und die Rückfallwerte des Relais, d. h., die Spannungen, aufgrund der sonstigen Fertigungstoleranzen unterschiedlich ausfallen. Um nun diese Kennwerte in einen vorgegebenen engen Bereich zu bringen, wird der Anker 8 über seinen Träger 9 im Gehäuse parallel verschoben, so daß zwar der Luftspaltabstand zu den Polblechen nicht verändert wird, jedoch die Überlappungsbereiche gegenüber den Polblechen vergrößert oder verkleinert werden. Die Verschiebungsrichtung ist in Fig. 2 mit dem Doppelpfeil 15 angezeigt. Bei dem Beispiel von Fig. 2 ist der Anker 8 gegenüber Fig. 1 nach rechts verschoben, so daß die Überlappungslänge b zwischen dem Anker 8 und dem Polblech 6 kleiner geworden ist als die Überlappungslänge a von Fig. 1, während die Überlappungslänge c zwischen dem Anker 8 und dem Polblech 7 größer ist als die vorher vorhandene Überlappungslänge a. Die Ansprechspannung bei der Anordnung gemäß Fig. 2 ist somit größer geworden, während die Rückfallspannung niedriger geworden ist. Anstelle des Ankers könnten aber auch die einzelnen Polbleche separat verschoben werden, um jeweils unabhängig gewünschte Werte einzustellen.

Ein Relais, bei dem das geschilderte Abgleichverfahren anwendbar ist, ist in den nachfolgend beschriebenen Fig. 3 und 4 dargestellt. Das in Fig. 3 dargestellte Relais zeigt einen zweiteiligen Grundkörper, dessen unterer Teil 1 und dessen oberer Teil 2 annähernd halbschalenförmig ausgebildet und so zusammengefügt sind, daß sie einen Spulenkörper ergeben, auf welchen eine Wicklung 3 aufgebracht ist. Der untere Grundkörperteil 1 weist eine muldenförmige Ausnehmung 4, der obere Grundkörperteil 2 eine entsprechende muldenförmige Ausnehmung 5 auf, welche zu sammen den Kontaktraum bilden. In den oberen Grundkörperteil 2 sind zwei Polbleche 6 und 7 eingebettet, und zwar derart, daß ihre freien Enden in den Kontaktraum 4, 5 hineinreichen und einander in einem bestimmten Abstand gegenüberstehen. Die Polbleche 6 und 7 können jeweils auch mit ihren Längskanten in den Seitenwänden des Kontaktraums verankert sein. Auch eine Steckbefestigung anstelle der Einbettung wäre möglich.

Das Polblech 6 besitzt im Flansch 2a des Grundkörperteils 2 ein ouer zu seiner Längserstreckung in der gleichen Ebene angeformtes Anschlußelemente 6a, das außerhalb des Grundkörpers senkrecht nach unten zur Anschlußebene des Relais abgebogen ist. Dort kann es als herkömmlicher Anschlußstift ausgebildet oder zu einem Flachkontakt 6b gemäß der Darstellung in Fig. 3 geformt sein. Damit ist das Relais für Oberflächenmontage (SM-Technik) geeignet. Ein entsprechender Anschluß 7a mit einem Flachkontakt 7b ist am Polblech 7 im Bereich des Flansches 2b angeformt. Zum Anschluß der Spulenwicklung 3 sind außerdem im unteren Gehäuseteil 1 in den Flanschen la und Ib jeweils Spulenanschlußstifte 3a eingebettet, welche ebenso wie die Kondtaktanschlußelemente 6a und 7a wahlweise auf der einen oder der anderen Seite des Relais oder auch auf beiden Seiten vorgesehen werden können.

In dem Kontaktraum 4, 5 ist ein Anker 8 angeordnet, der parallel zu den beiden Polblechen 6 und 7 in vorgegebenem Kontaktabstand gehalten ist und mit jedem dieser Polbleche einen Überlappungsbereich bildet. Bei Erregung des Relais überbrückt der Anker 8 also die beiden Polbleche magnetisch und elektrisch. Zu diesem Zweck ist er in den Überlappungsbereichen jeweils mit einer Kontaktschicht 8a versehen. Entsprechende Kontaktschichten sind auch auf den Polblechen aufgetragen. Der Anker 8 wird von einem rahmenförmigen Ankerträger 9 gehalten, der später anhand der Fig. 4 noch näher erläutert wird. Die Verbindung zwischen Anker 8 und dem Ankerträger 9 ist durch eine Punktschweißung 10 vorgenommen. Auch andere Verbindungsmöglichkeiten kommen jedoch in Anbetracht.

Die Gestaltung und Anordnung des Ankerträgers 9 in Verbindung mit einem Teil des Grundkörpers ist in Fig. 4 schematisch gezeigt. Der untere Grundkörperteil 1 besitzt im Mittelbereich die muldenförmige Ausnehmung 4, die den unteren Teil des Kontaktraumes bildet. Zur Aufnahme des rahmenförmigen Ankerträgers 9 ist im Grundkörperteil 1 ein rahmenförmiger Absatz 11 vorgesehen, dessen Höhe etwa der halben Dicke des aus Federmaterial bestehenden Ankerträgers 9 entspricht. Ein entsprechender Absatz ist auch in dem in Fig. 4 nicht gezeigten oberen Gehäuseteil 2 vorgesehen, so daß beim Zusammenfügen der beiden Gehäuseteile 1 und 2 zwischen ihnen eine rahmenförmige Nut entsteht, in welcher der dazwischen eingelegte Ankerträger 9 gehalten wird. Von einem Quersteg des Rahmens 9 ist nach innen eine Zunge 9a angeformt, welche den Anker 8 trägt.

Wie aus Fig. 4 zu entnehmen ist, ist die Längsausdehnung des Absatzes 11 in den Grundkörperteilen 1 und 2 länger gehalten als der Rahmen des Ankerträgers 9. So kann der Ankerträger 9 auch nach dem Zusammenfügen der Gehäuseteile noch innerhalb seiner Befestigungsebene verschoben werden, so daß die jeweils den Polblechen 6 und 7 gegenüberstehenden Flächen des Ankers entsprechend Fig. 1 und 2 verändert werden können, um die Ansprechempfindlichkeit des Relais abzugleichen. Um den Ankertrager 9 verschieben zu können, besitzt er an einer Seite einen nach außen vorstehenden Justiersteg 12, der in einer entsprechenden Ausnehmung 13 des Grundkörpers 1 bzw. 2 von außen betätigt werden kann. Nach dem Abgleich des Relais kann die Öffnung 13 beispielsweise durch das Einfüllen von Vergußmasse oder Klebstoff verschlossen werden, womit zugleich der Ankerträger 9 fixiert wird.

Eine abgewandelte Ausführungsform des Ankerträgers ist in den Fig. 5 und 6 in Seitenansicht und in Draufsicht dargestellt. Dabei ist ein Ankerträger 19 gezeigt, der lediglich als einseitig eingespannte Blattfeder ausgebildet ist. Zur Verbesserung der Einspannung ist das eingespannte Ende 19a T-förmig verbreitert. Es ist in einer entsprechenden, nicht dargestellten Nut zwischen beiden Grundkörperteilen 1 und 2 gehalten. Auch in dieser Darstellung ist die Verbindungsstelle zwischen Anker und Ankerträger in Form eines Schweißpunktes angedeutet. In diesem Fall dient das Ende 19a des Ankerträgers 19 als Justiersteg, der nach dem Zusammenfügen der beiden Gehäuseteile noch von außen zugänglich ist, um den Anker in der bereits beschriebenen Weise zu verschieben und damit das Relais abzugleichen. Um eine definierte Stellung des Ankers und damit ein definiertes Ansprechen für den Betrieb des Relais sicherzustellen, ist es bei dieser Ausführungsform ebenso wie bei der vorhergehenden zweckmäßig, den Ankerträger 19 durch das Einbringen von Klebstoff oder Vergußmasse in die Justieröffnung zu fixieren.

Die Fertigung des Relais ist einfach, da alle Metallteile ebene Stanzteile sind, die nicht gebogen werden müssen; das nachträgliche Biegen der Anschlußelemente 6a, 7a bzw. 3a an der Außenseite des Grundkörpers kann hierbei außer Betracht gelassen werden. Die Polbleche 6 und 7 werden also als ebene Stanzteile in den oberen Gehäuseteil 2 eingespritzt, während die Spulenanschlußelemente 3a in den unteren Gehäuseteil 1 eingespritzt werden. Nach dem Reinigen der muldenförmigen Ausnehmungen 4 und 5 in den beiden Gehäuseteilen werden diese zusammengefügt, wobei der Ankerträger 9 bzw. 19 mit dem aufgeschweißten Anker 8 zwischen beiden Gehäuseteilen angeordnet wird. Auf diese Weise erhält er bereits den vorgegebenen Kontaktabstand bzw. Luftspaltabstand zu den Polblechen. Nach dem Aufbringen der Spulenwicklung 3 wird der Ankerträger in der beschriebenen Weise zum Abgleich verschoben. Diese geschieht zweckmäßigerweise in kleinen Schritten, wobei jeweils über eine entsprechende Meßanordnung die Ansprech- und Abfallspannung des Relais gemessen wird. Wenn die Werte im gewünschten Bereich liegen, ist das Relais abgeglichen, und der Ankerträger kann durch Verkleben etwa des Justiersteges fixiert werden.

Als Flußrückführung wird außerdem über den oberen Gehäuseteil eine ferromagnetische Folie 14 aufgebracht. Ein abschließender Umspritz-oder Tauchvorgang könnte, falls notwendig, für die Fixierung der Eisenfolie und der Spule sowie für eine sichere Abdichtung des Innenraums sorgen.

In der dargestellten und beschriebenen Ausführungsform des Relais dient der Anker als Brückenkontakt und benötigt somit keinen eigenen Anschluß. Da aber bei dieser Art der Ankerhalterung auf jeden Fall sein Kontakt mit einem der Polbleche zuerst schließt und in gleicher Weise ein Kontakt zuerst öffnet, kann das Relais auch mit einem Vorlaufkontakt oder Folgekontakt versehen werden. Hierbei werden lediglich die beiden Polbleche 6 und 7 elektrisch leitend verbunden, indem beispielsweise eine Kontaktschicht aufgeschweißt wird. Außerdem benötigt in diesem Fall der Anker ein eigenes Anschlußelement, während eines der Anschlußelemente der Polbleche entfallen kann. Dieses Anschlußelement für den Anker kann beispielsweise im unteren Gehäuseteil 1 eingespritzt sein, wobei ein an der Innenseite vorstehendes Ende beispielsweise durch Schweißen mit dem Ankerträger verbunden wird. Für diese Folgekontaktanordnung werden dann in bekannter Weise zwischen Anker und Polblechen Kontaktschichten unterschiedlicher Eigenschaften vorgesehen.

Abschließend seinoch erwähnt, daß anstelle des Ankers oder zusätzlich zu diesem auch die Polbleche verschiebbar im Gehäuse angeordnet werden können. Beispielsweise wäre es auch denkbar, den Anker mit seinem Ankerträger in dem einen Gehäuseteil einzubetten und die Polbleche in einer in der Trennebene der beiden Gehäuseteile gebildeten Nut verschiebbar zu lagern und erst nachträglich zu fixieren.

## Patentansprüche

1. Abgleichverfahren zur Einstellung der Schaltkenngrößen eines elektromagnetischen Relais, bei dem in einem Gehäuse mindestens ein flaches Polblech (6, 7) und ein dem Polblech mit einem vorgegebenen Luftspalt mit überlappenden Polflächen gegenüberstehender, federnder oder federnd gelagerter Anker (8) angeordnet sind
dadurch gekennzeichnet, daß zunächst nur das Polblech (6, 7) oder der Anker (8) im Gehäuse fixiert wird, während das jeweils andere dieser Elemente (7, 6; 8) in einem Führungsschlitz (11) des Gehäuses unter Einhaltung des vorgegebenen Luftspaltes, jedoch parallel zu den Polflächen verschiebbar angeordnet bleißt,
daß durch schrittweises Verschieben des verschiebbaren Elementes (6, 7; 8) der Überlappungsbereich der Polflächen (a, b, c) verändert und dabei jeweils die Kennwerte für das Ansprechen und/oder Abfallen des Relais gemessen werden und
daß das verschiebbare Element (6, 7; 8) im Gehäuse fixiert wird, wenn die gemessenen Kennwerte in einem vorgegebenen Bereich liegen.

2. Verfahren nach Anspruch 1, wobei zwei Polbleche (6, 7) in einer gemeinsamen Ebene einander mit ihren freien Enden mit Abstand gegenüberstehend angeordnet werden und der Anker (8) den freien Enden beider Polbleche (6, 7) unter Bildung je eines Überlappungsbereiches (a; b, c) annähernd parallel gegenüberstehend angeordnet wird, dadurch gekennzeichnet, daß entweder zumindest eines der Polbleche (6, 7) oder der Anker (8) zunächst verschiebbar im Gehäuse (1, 2) angeordnet wird und daß zumindest eines der verschiebbaren Elemente (8) verschoben und nach Erreichen der gewünschten Kennwerte des Relais fixiert wird.

3. Verfahren nach Anspruch 2, dadurch gekennzeichnet, daß der Anker (8) über einen federnden Träger (9; 19) gegenüber beiden Polblechen (6, 7) verschiebbar in dem Führungsschlitz (11) des Gehäuses gelagert und nach Erreichen der gewünschten Kennwerte fixiert wird.

4. Verfahren nach Anspruch 3, dadurch gekennzeichnet, daß der Anker (8) in Längsrichtung der beiden Polbleche (6, 7) verschoben wird.

5. Verfahren nach Anspruch 3 oder 4, dadurch gekennzeichnet, daß der Anker (8) quer zu den beiden Polblechen (6, 7) verschoben wird.

6. Verfahren nach einem der Ansprüche 1 bis 5, dadurch gekennzeichnet, daß das Polblech bzw. die Polbleche (6,7) in einen ersten Gehäuseteil (2) eingebettet werden, daß der den Anker tragende, federnde Träger (9; 19) in eine zwischen dem ersten Gehäuseteil (2) und einem zweiten Gehäuseteil (1) gebildete Nut (11) beim Zusammenfügen der beiden Gehäuseteile eingelegt wird, daß dann über die zusammengefügten Gehäuseteile eine Spulenwicklung (3) aufgebracht wird, daß der Anker (8) durch Verschieben des Trägers (9; 19) in der Nut (11) gegenüber den Polblechen (6, 7) verstellt wird, wobei jeweils die Ansprech- bzw. Abfallspannung des Relais gemessen wird, und daß nach Erreichen der gewünschten Ansprech-bzw. Abfallspannung der Ankerträger (9; 19) durch Eingießen von flüssigem Kunststoff fixiert wird.

7. Nach dem Verfahren gemäß einem der Ansprüche 1 bis 6 abgleichbares Relais,
mit einem zweiteiligen, als Gehäuse dienenden Spulenkörper (1, 2), wobei im Inneren des Spulenkörpers ein Kontaktraum durch muldenförmige Ausnehmungen (4, 5) in beiden Spulenkörperteilen (1, 2) gebildet ist,
mit zwei in einer Ebene in den einen Spulenkörperteil (2) eingebetteten, mit ihren freien Enden im Kontaktraum (4, 5) einander gegenüberstehenden Polblechen (6, 7),
mit einem flachen, über einen federnden Träger (9; 19) im Kontaktraum gelagerten Anker (8) sowie
mit einer über beide Spulenkörperteile (1, 2) aufgebrachten Wicklung (3), dadurch gekennzeichnet,
daß beide Spulenkörperteile (1, 2) aus Kunststoff geformt sind,
daß im Trennungsbereich zwischen den beiden Spulenkörperteilen (1, 2) zumindest an zwei gegenüberliegenden Seiten des Kontaktraums eine Nut (11) ausgespart ist, in welcher der Ankerträger (9; 19) in vorgegebenem Abstand parallel zu der Ebene der Polbleche (6, 7), jedoch innerhalb seiner Hauptebene mit Spiel, angeordnet ist und
daß der Ankerträger (9; 19) in der Nut (11) durch zusätzliche Mittel fixiert ist.

8. Relais nach Anspruch 7, dadurch gekennzeichnet, daß der Ankerträger (19) zungenförmig ausgebildet ist, mit einem Ende in einer seiner Breite entsprechenden Nut fixiert ist und mit seinem anderen Ende im Kontaktraum den Anker (8) trägt.

9. Relais nach Anspruch 7, dadurch gekennzeichnet, daß der Ankerträger (9) Rahmenform besitzt, in einer umlaufenden, zumindest in einer Richtung die Länge des Ankerträgers (9) übersteigenden Nut (11) angeordnet und fixiert ist und daß der Anker (8) an einer Zunge (9a) befestigt ist, welche sich von einer Seite des Rahmens nach innen erstreckt.

10. Relais nach einem der Ansprüche 7 bis 9, dadurch gekennzeichnet, daß der Ankerträger (9) einen angeformten Justiersteg (12) besitzt, welcher sich vom Ankerträger (9) in Richtung zur Spulenkörperaußenseite erstreckt und zumindest vor der Fixierung des Ankerträgers (9) von außen zugänglich ist.

## Revendications

1. Procédé de réglage pour régler la grandeur caractéristique de coupure d'un relais électromagnétique, selon lequel au moins une plaque polaire plate (6, 7) et une armature élastique ou suspendue élastiquement (8), disposée en visà-vis de la plaque polaire et délimitant un entrefer prédéterminé, avec des surfaces polaires en superposition, caractérisé par le fait
qu'on fixe tout d'abord uniquement la plaque polaire (6, 7) ou larmature (8) dans le boîtier, tandis que l'autre de ces éléments (7, 6, 8) reste disposé dans une fente de guidage (11) du boîtier en étant déplaçable tout en conservant l'entrefer prédéterminé, mais parallèlement aux surfaces polaires,
qu'en déplaçant pas-à-pas l'élément mobile (6, 7; 8), on modifie la zone de superposition des surfaces polaires (a, b, c) et on mesure respectivement les valeurs caractéristiques relatives à la réponse et/ou la retombée du relais, et
qu'on fixe l'élément mobile (6, 7; 8) dans le boîtier, lorsque les valeurs caractéristiques mesurées sont dans une gamme prédéterminée.

2. Procédé selon la revendication 1, selon lequel on dispose deux plaques polaires (6, 7) dans un plan commun de manière que leurs extrémités libres soient en vis-à-vis à une certaine distance et on dispose l'armature (8) en vis-à-vis des et approximativement parallèlement aux extrémités libres des deux plaques polaires (6, 7), et ce avec une zone respective de superposition (a; b; c), caractérisé par lefait qu'on dispose au moins l'une des plaques polaires (6, 7) ou l'armature (8) de manière qu'elle soit déplaçable dans le boîtier (1, 2) et qu'on déplace au moins l'un des éléments mobiles (8) et qu'on le fixe après l'obtention des valeurs caractéristiques désirées du relais.

3. Procédé selon la revendication 2, caractérisé en ce qu'on installe l'armature (8) de manière qu'elle soit supportée par un ressort élastique (9; 19) en étant déplaçable par rapport aux deux plaques polaires (6, 7), dans la fente de guidage (11) du boîtier, et qu'on la fixe après l'obtention des valeurs caractéristiques désirées.

4. Procédé suivant la revendication 3, caractérisé par le fait qu'on déplace l'armature (8) dans la direction longitudinale des deux plaques polaires (6,7).

5. Procédé suivant la revendication 3 ou 4, caractérisé par le fait qu'on déplace l'armature (8) transversalement par rapport aux deux plaques polaires (6, 7).

6. Procédé suivant l'une des revendications 1 à 5, caractérisé par le fait qu'on encastre la ou les plaques polaires (6, 7) dans une première partie (2) du boîtier, qu'on insère le support élastique (9; 10), qui porte l'armature, dans une rainure (11) formée entre la première partie (2) du boîtier et une seconde partie (1) du boîtier, lors de l'assemblage des deux parties du boîtier, qu'on installe ensuite un enroulement de bobine (3) par-dessus les parties réunies du boîtier, qu'on déplace l'armature (8) par rapport aux pièces polaires (8) en déplaçant le support (9; 19) dans la rainure (11), en mesurant respectivement la tension de réponse ou de retombée du relais, et qu'une fois atteinte la tension désirée de réponse ou de retombée, on fixe le support (9; 19) de l'armature en coulant une matière plastique liquide.

7. Relais pouvant être réglé conformément au procédé selon l'une des revendications 1 à 6,
comportant un corps de bobine (1, 2) en deux parties, utilisé en tant que boîtier et à l'intérieur duquel un espace d'établissement du contact est formé par des évidements en forme d'auges (4, 5) ménagés dans les deux parties (1, 2) du corps de bobine,
deux plaques polaires (6, 7) encastrées, dans un plan, dans une première partie (2) du corps de bobine et dont les extrémités libres sont disposées en vis-à-vis l'une de l'autre dans l'espace (4, 5) d'établissement du contact,
une armature plate (8) supportée par l'intermédiaire d'un support élastique (9; 19) dans l'espace d'établissement du contact, et
un enroulement (3) disposé par-dessus les deux parties (1, 2) du corps de bobine,
caractérisé par le fait
que les deux parties (1, 2) du corps de bobine sont formées par moulage d'une matière plastique,
que dans la zone de séparation entre les deux parties (1, 2) du corps de bobine est ménagée, au moins sur deux côtés opposés de l'espace d'établissement du contact, une rainure (11), dans laquelle le support (9; 19) de l'induit est disposé à une distance prédéterminée parallèlement au plan des plaques polaires (6, 16), mais avec un certain jeu dans son plan principal, et
que le support (9; 19) de l'armature est fixé dans la rainure (11) par des moyens supplémentaires.

8. Relais suivant la revendication 7, caractérisé par le fait que le support (19) de l'armature est réalisé sous la forme d'une languette, dont une extrémité est fixée dans une rainure correspondant à sa largeur et dont l'autre extrémité porte l'armature (8) dans l'espace d'établissement du contact.

9. Relais suivant la revendication 7, caractérisé par le fait que le support (9) de l'armature possède la forme d'un cadre, est disposé et fixé dans une rainure circonférentielle (11) qui s'étend sur une longueur supérieure à la longueur du support (9) de l'armature, au moins dans une direction, et est fixé à une languette (9a), qui s'étend vers l'intérieur à partir d'un côté du cadre.

10. Relais suivant l'une des revendications 7 à 9, caractérisé par le fait que le support (9) de l'armature possède une barrette d'ajustement (12) formée par moulage, qui s'étend à partir du support (9) de l'armature en direction du côté extérieur du corps de bobine et est accessible de l'extérieur au moins avant la fixation du support (9) de l'armature.

## Claims

1. Adjustment method for setting the switching characteristics of an electromagnetic relay in which at least one flat pole plate (6, 7) and one armature (8) which is resilient or resiliently mounted and is situated opposite the pole plate with a predetermined air gap with overlapping pole surfaces are arranged in a housing, characterized in that initially only the pole plate (6, 7) or the armature (8) is fixed in the housing, whilst the respective other one of these elements (7, 6, 8) remains arranged displaceably in a guide slot (11) of the housing, maintaining the predetermined air gap but parallel to the pole surfaces,
in that by gradual displacement of the displaceable element (6, 7, 8) the overlapping area of the pole surfaces (a, b, c) is changed and at the same time in each case the characteristic values for the actuation and/or drop-out of the relay are measured and
in that the displaceable element (6, 7, 8) is fixed in the housing when the measured characteristic values lie in a prescribed range.

2. Method according to Claim 1, in which two pole plates (6, 7) are arranged in a common plane opposite to one another with their free ends at a distance and the armature (8) is arranged approximately parallel and opposite the free ends of both pole plates (6, 7), defining in each case one overlapping area (a, b, c), characterized in that either at least one of the pole plates (6, 7) or the armature (8) is arranged to be initially displaceable in the housing (1, 2), and in that at least one of the displaceable elements (8) is displaced and fixed after reaching the desired characteristic values of the relay.

3. Method according to Claim 2, characterized in that the armature (8) is mounted by means of a resilient carrier (9; 19) opposite both pole plates (6, 7) to be displaceable in the guide slot (11) of the housing and is fixed after reaching the desired characteristic values.

4. Method according to Claim 3, characterized in that the armature (8) is displaced in the longitudinal direction of the two pole plates (6, 7).

5. Method according to Claim 3 or 4, characterized in that the armature (8) is displaced transversely to the two pole plates (6, 7).

6. Method according to one of Claims 1 to 5, characterized in that the pole plate or the pole plates (6, 7) are embedded in a first housing part (2), in that the resilient carrier (9, 19) bearing the armature is inserted, when assembling the two housing parts, into a groove (11) formed between the first housing part (2) and a second housing part (1), in that a coil winding (3) is then applied over the assembled housing parts, in that the armature (8) is adjusted in relation to the pole plates (6, 7) by displacing the carrier (9,19) in the groove (11), in each case the actuation or drop-out voltage of the relay being measured, and in that after reaching the desired actuation or drop-out voltage of the armature carriers (9, 19) fixing occurs by pouring in liquid plastic.

7. Adjustable relay according to the method in accordance with one of Claims 1 to 6, having a two-part coil former (1, 2) serving as the housing, a contact space being formed inside the coil former by means of trough-shaped recesses (4, 5) in both coil former parts (1, 2),
having two pole plates (6, 7) opposite to one another embedded in the one coil former part (2) in one plane with their free ends in the contact space (4, 5),
having a flat armature (8) mounted by means of a resilient carrier (9, 19) in the contact space and
having a winding (3) applied over both coil former parts (1, 2), characterized in that both coil former parts (1, 2) are formed from plastic,
in that, in the dividing area between the two coil former parts (1, 2), a groove (11) is hollowed out at least on two opposite sides of the contact space, in which groove the armature carrier (9,19) is arranged at a predetermined distance parallel to the plane of the pole plates (6, 7) but within its main plane with play, and
in that the armature carrier (9,19) is fixed in the groove (11) by additional means.

8. Relay according to Claim 7, characterized in that the armature carrier (19) is shaped like a tongue, is fixed with one end in a groove corresponding to its width and bears the armature (8) with its other end in the contact space.

9. Relay according to Claim 7, characterized in that the armature carrier (9) is in the form of a frame, is arranged in a circumferential groove (11) which extends in at least one direction beyond the length of the armature carrier (9), and in that the armature (8) is secured to a tongue (9a) which extends inwards from one side of the frame.

10. Relay according to one of Claims 7 to 9, characterized in that the armature carrier (9) has an integral adjustment web (12) which extends from the armature carrier (9) towards the outside of the coil former and is accessible from outside at least before the fixing of the armature carrier (9).
